# EUROPÄISCHE PATENTSCHRIFT

(11) **EP 0 502 361 B1**
(45) Veröffentlichungstag und Bekanntmachung des Hinweises auf die Patenterteilung: **23.06.1993**
(21) Anmeldenummer: 92102787.6
(22) Anmeldetag: 20.02.1992
(51) Int. Cl.: E02D 17/08

(54) **Grabenverbauvorrichtung**
Trench shoring device
Dispositif de blindage de tranchée

(30) Priorität: 02.03.1991 DE 4106698; 08.04.1991 DE 4111266
(43) Veröffentlichungstag der Anmeldung: 09.09.1992
(73) Patentinhaber: TESKA VERBAUTECHNIK GmbH, D-46049 Oberhausen (DE)
(72) Erfinder: Krings, Josef, W-5138 Heinsberg (DE)
(74) Vertreter: Rauh, Wolfgang Kurt

(56) Entgegenhaltungen:
- EP-A- 0 039 960
- AU-B- 482 602
- DE-B- 2 948 458

## Beschreibung

Die Erfindung betrifft eine Grabenverbauvorrichtung mit Verbauplatten und Einrichtungen zur Aufnahme von zwischen zwei parallelen Verbauplatten einsetzbaren und diese auf Abstand haltenden Spreizen, wobei jede Verbauplatte durch einen Plattenkörper aus zwei parallelen Deckblechen und zwischen diesen in Längsrichtung der Verbauplatte (Grabenlängsrichtung) angeordneten Steggliedern aus Blech, welche von zu den Längsachsen der Stegglieder senkrecht angeordneten Verstärkerrohren durchzogen sind, sowie einen den Plattenkörper begrenzenden Plattenrahmen gebildet ist, welcher aus einer oberen Ambostraverse, einem unteren Abschlußprofil und seitlichen Abschlußprofilen besteht.

Eine gattungsgemäße Vorrichtung ist durch die DE 29 48 458 B1 bekannt.

Eine wesentliche Forderung des modernen Grabenverbaus ist es, ein möglichst kleines Grabenprofil anzustreben. Bei der bekannten Verbauvorrichtung muß deshalb ein relativ breites Grabenprofil vorgesehen werden, weil von der Innenwand der Verbauplatten vorstehende Befestigungs- und Führungsmittel das für einen einzubauenden Kanal oder eine Rohrleitung erforderliche Lumen des Grabens einengen. Ferner erfordert die Konstruktion der bekannten Verbauplatten relativ große Plattenstärken, um den statischen Anforderungen zu genügen.

Der Erfindung liegt die Aufgabe zugrunde, eine Grabenverbauvorrichtung zu schaffen, die so ausgebildet ist, daß sie bei geringer Wandstärke die erforderliche statische Festigkeit aufweist und zugleich die Möglichkeit bietet, die erforderliche Grabenprofilbreite gering halten zu können.

Diese Aufgabe wird gemäß der Erfindung durch eine gattungsgemäße Grabenverbauvorrichtung mit den im kennzeichnenden Teil des Anspruchs 1 oder des Anspruches 2 genannten Merkmalen gelöst.

Eine besonders hohe Gewichtsverminderung bei ausreichenden statischen Werten ergibt sich beim Gegenstand nach dem Anspruch 2.

Besondere Ausführungsarten der Erfindung sind in den Unteransprüchen angegeben.

Nachstehend sind Ausführungsbeispiele der Erfindung anhand der Zeichnung näher erläutert. Es zeigen:
Fig. 1 eine teilweise Ansicht einer Verbauplatte nach der Erfindung,
Fig. 2 eine Draufsicht zu Fig.1
Fig. 3 einen vergrößerten Querschnitt durch ein seitliches Abschlußprofil einer Verbauplatte nach einem Schnitt III-III in Fig.4
Fig. 4 eine Ansicht in Richtung IV der Fig.3
Fig. 5 einen lotrechten, vergrößerten Längsschnitt durch eine Ausführungsform einer Verbauplatte nach der Erfindung,
Fig. 6 eine Explosionsdarstellung zu Fig.5,
Fig. 7 eine Teilansicht zu Fig.5 und
Fig. 8 einen Querschnitt durch ein Teilstück einer anderen Ausführungsform eines Plattenkörpers

Die Fig. 1 und 2 zeigen eine Verbauplatte 1 für eine Grabenverbauvorrichtung nach der Erfindung. Diese Verbauplatte 1 ist als sogenannte "Schachtplatte" ausgebildet. Je zwei paarweise geenüberstehende Schachtplatten, die durch Spreizen auf Abstand gehalten sind, bilden eine Verbauvorrichtung.

Wie die Zeichnung zeigt, besteht die Verbauplatte aus einem Plattenkörper 2, dessen Aufbau noch gesondert erläutert wird, und einem Plattenrahmen 3.

Der Plattenrahmen 3 wird gebildet von einem als Ambostraverse 4 ausgebildeten oberen Rahmenteil, das mit Osen 5 für den Kranangriff ausgestattet ist, einem unteren Abschlußprofil 6, an das eine Schneide 8 angesetzt sein kann, sowie seitlichen Abschlußprofilen 7, die die lotrechten Stirnseiten des Plattenkörpers 2 begrenzen.

Wie Fig.2 zeigt, sind die seitlichen Abschlußprofile 7 als U-Profile ausgebildet, die zur Aufnahme von nicht dargestellten Stützschuhen der die Verbauplatten 1 auf Abstand haltenden Spreizen dienen. Gegenüber bisher üblichen Verbauplatten liegen diese seitlichen Abschlußprofile 7 in der allgemeinen Verbauplattenebene, so daß die von ihnen gebildete Aufnahmeschiene für die Stützschuhe nicht vor der dem Grabeninnern zugewandten Seite der Verbauplatte 1 vorstehen. Diese kann an den Stellen, wo in den seitlichen Abschlußprofilen (nicht dargestellte) Haltebolzen für Stützschuhe der Spreizen vorgesehen sind, Ausklinkungen 13 aufweisen.

Wie in den Fig. 3 und 4 gezeigt, kann das seitliche Abschlußprofil 7 auch aus drei miteinander verschweißten U- oder C-Profilen testehen. Dabei sind zwei U- bzw. C-Profile 9,10 mit einander zugewandten Schenkeln mit den Schenkeln eines dazwischen angeordneten weiteren U- bzw.C-Profiles 11 verschweißt, welches sich zum Grabeninnern hin öffnet. Dieses U- bzw. C-Profil 11 ist so bemessen, daß es die an den Enden der Spreizen befindlichen, (nicht dargestellten) Stützschuhe formschlüssig aufzunehmen vermag.

Wie Fig.4 zeigt, können die U- bzw. C-Profile 9,10 an denjenigen Stellen, wo das mittlere U- bzw. C-Profil 11 Bohrungen zur Aufnahme von Haltebolzen 12 für die Stützschuhe aufweist, mit Ausklinkungen 13 versehen sein.

Die Fig.5 bis 7 zeigen Einzelheiten eines Plattenkörpers 2. Dieser besteht aus einem rückwärtigen, der Grabenwand zugewandten Deckblech 23, mit im Querschritt trapezförmig abgekanteten oder gefalteten Steggliedern 24 aus Blech, die im parallelen Abstand zueinander in waagerechter Richtung daran befestigt, z.B. angeschweißt sind, sowie einem vorderen (zum Grabeninnern weisenden) Deckblech 25, das ebenfalls mit in parallelem Abstand zueinander angeordneten Steggliedern 24 versehen ist. Die Stegglieder 24 der beiden Plattenkörperhälften sind so zueinander versetzt angeordnet, daß sie ineinandergesetzt und miteinander fest verbunden werden können. Die Verbindung erfolgt vorteilhaft mittels Kleber, um thermische Verspannungen weitgehend zu vermeiden und eine einfachere Fertigung sicher zu stellen. Senkrecht zu den Längsachsen der im Querschnitt trapezförmig ausgebildeten Stegglieder 24 erstrecken sich durch den Plattenkörper 2 und durch die Seitenflächen 26 der Stegglieder 24 Verstärkungsrohre 27.

Diese Konstruktion ermöglicht eine einfache und preiswerte Fertigung und führt zu Verbauplatten, deren statische Werte diejenigen bekannter vergleichbarer Verbauplatten um ein mehrfaches übertreffen.

Dies wiederum eröffnet die Möglichkeit, die Abmessungen der Verbauplatten und damit deren Gewicht beträchtlich zu verringern, was wiederum den Vorteil erbringt, mit einer LKW-Ladung mehr Verbaumaterial transportieren zu können. Zugleich wird insbesondere auch die Forderung erfüllt, die erforderlichen Grabenprofile verkleinern zu können.

Eine einfachere und ebenfalls feste und vorteilhafte Ausführungsform eines Plattenkörpers 2 ist in Fig.8 dargestellt. Die Fig.8 zeigt einen Querschnitt durch einen Teil eines Plattenkörpers 2, auf dessen grabenseitigem (äußerem) Deckblech 23 im Querschnitt trapezförmig gefaltete oder gekantete Stegglieder 24 mit parallelem Abstand zueinander und waagerecht über das Deckblech 23 angeordnete Stegglieder angeschweißt sind. Insoweit entspricht dieser Teil der Konstruktion der linken Plattenhälfte in Fig.6. Die Stegglieder 24 sind so zueinander angeordnet, daß die Kanten der Deckflächen 28 benachbarter Stegglieder 24 einen Abstand aufweisen, der der Breite des als Basisfläche 29 dienenden Teiles des Deckbleches 23 gleich ist. Diese Kanten sind durch angeschweißte Blechplatten 30 miteinander verbunden, die mit den Deckflächen 28 der Stegglieder 24 das innere Deckblech 25 der Konstruktion nach den Fig. 8-10 ersetzen. Durch die Stegglieder 24 erstrecken sich, wie bei den anderen Konstruktionen die Verstärkungsrohre 27.

Durch diese Ausführungsform wird eine enorme Gewichtsersparnis erzielt. Darüber hinaus werden Einpassungsschwierigkeiten erspart, die beim Zusammenfügen der Plattenhälften nach den Fig. 5 bis 7 nicht immer auszuschließen sind.

## Patentansprüche

1. Grabenverbauvorrichtung mit Verbauplatten und Einrichtungen zur Aufnahme von zwischen zwei parallelen Verbauplatten einsetzbaren und diese auf Abstand haltenden Spreizen, wobei jede Verbauplatte durch einen Plattenkörper aus zwei parallelen Deckblechen und zwischen diesen in Längsrichtung der Verbauplatte (Grabenlängsrichtung) angeordneten Steggliedern aus Blech, welche von zu den Längsachsen der Stegglieder senkrecht angeordneten Verstärkerrohren durchzogen sind, sowie einen den Plattenkörper begrenzenden Plattenrahmen gebildet ist, welcher aus einer oberen Ambostraverse, einem unteren Abschlußprofil, und seitlichen Abschlußprofilen besteht,
**dadurch gekennzeichnet,**
daß jedes Deckblech (23,25) mit Steggliedern (24) verbunden ist, die aus auf dem Deckblech (23,25) angeschweißten, im Querschnitt trapezförmig gefalteten oder gekanteten Körpern bestehen, wobei jeweils ein Teil des Deckbleches (23,25) die Basisseite (29) des Trapezes bildet,
daß diese sich waagerecht über die Deckbleche (23,25) erstreckenden Stegglieder (24) an ihrer Basis einen Abstand voneinander haben, der der Breite der Deckseite (28) des Steggliedes (24) gleich ist,
daß die Stegglieder (24) eines der beiden Deckbleche (23) einer Verbauplatte (1) jeweils gegenüber den Steggliedern (24) des anderen Deckbleches (25) senkrecht zur Längsachse der Stegglieder (23,25) versetzt angeordnet und mit dem jeweils gegenüberliegenden Deckblech (23 oder 25) fest verbunden sind und
daß die in der Verbauplattenebene liegenden seitlichen Abschlußprofile (7) an der dem Grabeninnern zugewandten Seite offen und so ausgebildet sind, daß sie die formschlüssige Aufnahme von an den Enden der Spreizen angeordneten Stützschuhen gestatten und daß sie nicht vor der dem Grabeninnern zugewandten Seite der Verbauplatte (1) vorstehen.

2. Grabenverbauvorrichtung mit Verbauplatten und Einrichtungen zur Aufnahme von zwischen zwei parallelen Verbauplatten einsetzbaren und diese auf Abstand haltenden Spreizen, wobei jede Verbauplatte durch einen Plattenkörper aus zwei parallelen Deckblechen und zwischen diesen in Längsrichtung der Verbauplatte (Grabenlängsrichtung) angeordneten Steggliedern aus Blech, welche von zu den Längsachsen der Stegglieder senkrecht angeordneten Verstärkerrohren durchzogenen sind, sowie einen den Plattenkörper begrenzenden Plattenrahmen gebildet ist, welcher aus einer oberen Ambostraverse, einem unteren Abschlußprofil, und seitlichen Abschlußprofilen besteht,
**dadurch gekennzeichnet,**
daß das grabenseitige Deckblech (23) mit Steggliedern (24) verbunden ist, die aus auf dem Deckblech (23) angeschweißten, im Querschnitt trapezförmig gefalteten oder gekanteten Körpern bestehen, wobei jeweils ein Teil des Deckbleches (23) die Basisseite (29) des Trapezes bildet,
daß diese, sich waagerecht über das Deckblech (23) erstreckenden Stegglieder (24) an ihrer Basis einen Abstand voneinander haben, der der Breite der Deckseite (28) des Steggliedes (24) gleich ist,
daß die Kanten der Deckseiten (28) zweier benachbarter Stegglieder (24) sowie eines Steggliedes (24) und des ihm benachbarten seitlichen Abschlußprofiles (7) durch angeschweißte Blechplatten (30) miteinander verbunden sind, welche mit den Deckseiten (28) dieser Stegglieder (24) ein inneres Deckblech bilden, und daß die in der Verbauplattenebene liegenden seitlichen Abschlußprofile (7) an der dem Grabeninnern zugewandten Seite offen und so ausgebildet sind, daß sie die formschlüssige Aufnahme von an den Enden der Spreizen angeordneten Stützschuhen gestatten und daß sie nicht vor der dem Grabeninnern zugewandten Seite der Verbauplatte (1) vorstehen.

3. Grabenverbauvorrichtung nach Anspruch 1 oder Anspruch 2, **dadurch gekennzeichnet,** daß die seitlichen Abschlußprofile (7) aus zwei mit ihren Schenkeln einander zugewandten U- oder C-Profilen (9,10) und einem zwischen diesen um 90° gegenüber diesen gedrehten, weiteren U- oder C-Profil (11) gebildet sind, welches zur Grabeninnenseite hin,offen und zur formschlüssigen Aufnahme von an den Enden der Spreizen angeordneten Stützschuhen ausgebildet ist.

4. Grabenverbauvorrichtung nach Anspruch 1 oder Anspruch 3, **dadurch gekennzeichnet,** daß die Stegglieder (24) der einen Plattenhälfte und diejenigen der anderen Plattenhälfte jeweils mit dem ihnen zugeordneten Deckblech (23,25) der anderen Plattenhälfte verklebt sind.

## Claims

1. Trench shoring device having shoring plates and means for accommodating struts, which are insertable between two parallel shoring plates and keep the latter spaced apart, each shoring plate being formed by a plate body, which comprises two parallel cover sheets and sheet metal cross-piece members, which are disposed between said cover sheets when viewed in the longitudinal direction of the shoring plate (longitudinal direction of the trench) and which are traversed by reinforcing pipes, which are disposed at right angles relative to the longitudinal axes of the cross-piece members, and being formed from a plate frame, which defines the plate body and comprises an upper anvil-type cross-bar, a lower edging profile and lateral edging profiles, characterised in that each cover sheet (23, 25) is connected to cross-piece members (24), which comprise folded or bent bodies which are welded to the cover sheet (23, 25) and have a trapezoidal cross-section, a portion of each cover sheet (23, 25) forming the bottom end (29) of the trapezium, in that these cross-piece members (24), which extend horizontally over the cover sheets (23, 25), are spaced from one another at their base with a spacing which is identical to the width of the top end (28) of the cross-piece member (24), in that the cross-piece members (24) of one of the two cover sheets (23) of a shoring plate (1) are disposed opposite the cross-piece members (24) of the other cover sheet (25) so as to be offset therefrom at right angles relative to the longitudinal axis of the cross-piece members (23, 25) and are securedly connected to the respective cover sheet (23 or 25) which is situated opposite thereto, and in that the lateral edging profiles (7), which lie in the plane of the shoring plate, are open at the end facing the trench interior and are so adapted that they permit the interlocking accommodation of supporting shoes, which are disposed at the ends of the struts, and in that they do not protrude beyond the end of the shoring plate (1) facing the trench interior.

2. Trench shoring device having shoring plates and means for accommodating struts, which are insertable between two parallel shoring plates and keep the latter spaced apart, each shoring plate being formed by a plate body, which comprises two parallel cover sheets and sheet metal cross-piece members, which are disposed between said cover sheets when viewed in the longitudinal direction of the shoring plate (longitudinal direction of the trench) and which are traversed by reinforcing pipes, which are disposed at right angles relative to the longitudinal axes of the cross-piece members, and being formed from a plate frame, which defines the plate body and comprises an upper anvil-type cross-bar, a lower edging profile and lateral edging profiles, characterised in that the cover sheet (23) at the trench end is connected to cross-piece members (24), which comprise folded or bent bodies which are welded to the cover sheet (23) and have a trapezoidal cross-section, a portion of the cover sheet (23) forming the bottom end (29) of the trapezium, in that these cross-piece members (24), which extend horizontally over the cover sheet (23), are spaced from one another at their base with a spacing which is identical to the width of the top end (28) of the cross-piece member (24), in that the edges of the top ends (28) of two adjacent cross-piece members (24) and of one cross-piece member (24) and of the lateral edging profile (7), adjacent thereto, are interconnected by means of welded sheet metal plates (30), which form an internal cover sheet with the top ends (28) of these cross-piece members (24), and in that the lateral edging profiles (7), which lie in the plane of the shoring plate, are open at the end facing the trench interior and are so adapted that they permit the interlocking accommodation of supporting shoes, which are disposed at the ends of the struts, and in that they do not protrude beyond the end of the shoring plate (1) facing the trench interior.

3. Trench shoring device according to claim 1 or claim 2, characterised in that the lateral edging profiles (7) are formed from two U- or C-shaped profiles (9, 10), which face one another with their legs, and an additional U- or C-shaped profile (11), which is rotated through 90° relative to said profiles and disposed therebetween, said U- or C-shaped profile being open towards the trench interior and being adapted for the interlocking accommodation of supporting shoes, which are disposed at the ends of the struts.

4. Trench shoring device according to claim 1 or claim 3, characterised in that the cross-piece members (24) of one plate half and those of the other plate half are each adhered to the respective cover sheet (23, 25), associated therewith, of the other plate half.

## Revendications

1. Dispositif de blindage de tranchée avec des plaques de blindage et des dispositifs destinés à recevoir des étrésillons pouvant être placés entre deux plaques de blindage parallèles et maintenant celles-ci écartées, chaque plaque de blindage étant constituée par un corps de plaque formé de deux tôles de recouvrement parallèles et d'éléments de nervures en tôle disposés entre celles-ci dans la direction longitudinale de la plaque de blindage (direction longitudinale de la tranchée), ces éléments étant traversés par des tubes de renforcement disposés perpendiculairement aux axes longitudinaux des éléments de nervures ainsi que par un cadre de plaque délimitant le corps de plaque et constitué d'une traverse d'enclume supérieure, d'un profil de fermeture inférieur et de profilés de fermeture latéraux,
caractérisé en ce que chaque plaque de recouvrement (23, 25) est assemblée à des éléments de nervures (24) qui sont constitués de corps pliés ou cintrés, de façon à obtenir une section trapézoïdale et soudée à la tôle de recouvrement (23, 25), tandis qu'une partie de la tôle de recouvrement (23, 25) constitue le côté de base (29) du trapèze,
en ce que ces éléments de nervures (24) s'étendant horizontalement par-dessus les tôles de recouvrement (23, 25) présentent à leur base une distance les uns par rapport aux autres qui est égale à la largeur du côté de recouvrement (28) de l'élément de nervures (4),
en ce que les éléments de nervures (24) de l'une des deux tôles de recouvrement (23) d'une plaque de blindage (1) sont décalés par rapport aux éléments de nervures (24) de l'autre tôle de recouvrement (25), perpendiculairement à l'axe longitudinal des éléments de nervures (23, 25) et sont assemblées solidement à la tôle de recouvrement (23) ou (25) qui leur est oposée, et
en ce que le profilés de fermeture latéraux (7) situés dans le plan des plaques de blindage sont ouverts sur le côté tourné vers l'intérieur de la tranchée et sont disposés de façon qu'ils puissent recevoir, avec emboîtement, les sabots d'appui montés aux extrémités des étrésillons et qu'ils ne fassent pas saillie par rapport à la face de la plaque de blindage (1) tournée vers l'intérieur de la tranchée.

2. Dispositif de blindage de tranchée avec des plaques de blindage et des dispositifs destinés à recevoir des étrésillons pouvant être montés entre deux plaques de blindage parallèles et maintenant celles-ci à distance, chaque plaque de blindage étant constituée par un corps de plaque formé de deux tôles de recouvrement parallèles et d'éléments de nervures en tôle disposés entre celles-ci dans la direction longitudinale de la plaque de blindage (direction longitudinale de la tranchée) qui sont traversées par des tubes de renforcement disposés perpendiculairement aux axes longitudinaux des éléments de nervures ainsi que d'un cadre de plaque délimitant le corps de plaque qui est constitué d'une traverse d'enclume supérieure, d'un profilé de fermeture inférieur et de profilés de fermeture latéraux,
caractérisé
en ce que la tôle de recouvrement (23) du côté de la tranchée est assemblée à des éléments de nervures (24) qui sont constitués de corps pliés ou cintrés de façon à obtenir une section trapézoïdale et qui sont soudés à la tôle de recouvrement (23) tandis qu'une partie de la tôle de recouvrement (23) constitue le côté de base (29) du trapèze,
en ce que ces éléments de nervures (24) s'étendant horizontalement par-dessus la tôle de recouvrement (23) présentent à leur base une distance les uns par rapport aux autres qui est égale à la largeur du côté de recouvrement (28) de l'élément de nervures (24),
en ce que les bords des côtés de recouvrement (28) de deux éléments de nervures voisins (24) ainsi que d'un élément de nervures (24) et du profilé de fermeture latéral (7) voisin de celui-ci sont assemblées les uns aux autres par des plaques de tôle soudées (30) qui forment, avec les côtés de recouvrement (28) de ces éléments de nervures (24), une tôle de recouvrement intérieure et que les profilés de fermeture latéraux (7) situés dans le plan des plaques de blindage sont ouverts sur le côté tourné vers l'intérieur de la tranchée et sont disposés de façon à pouvoir recevoir par emboîtement les sabots d'appui disposés aux extrémités des étrésillons et en ce qu'ils ne font pas saillie sur le côté de la plaque de blindage (1) tournée vers l'intérieur de la tranchée.

3. Dispositif de blindage de tranchée selon la revendication 1 ou la revendication 2, caractérisé en ce que les profilés de fermetures latéraux (7) sont constitués de deux profilés en U ou en C (9, 10) tournés l'un vers l'autre par leurs ailes et d'un autre profilé en U ou en C (11) tourné de 90° par rapport à ceux-ci, qui est ouvert vers le côté intérieur de la tranchée et est disposé de manière à recevoir par emboîtement les sabots d'appui disposés aux extrémités des étrésillons.

4. Dispositif de blindage de tranchée selon la revendication 1 ou la revendication 3, caractérisé en ce que les éléments de nervures (24) de l'une des moitiés de plaque et ceux de l'autre moitié de plaque sont assemblés par collage à la tôle de recouvrement (23, 25) de l'autre moitié de plaque qui est tourné vers eux.
